# EUROPÄISCHE PATENTANMELDUNG

(11) **EP 4 632 175 A1**
(43) Veröffentlichungstag der Anmeldung: **15.10.2025**
(21) Anmeldenummer: 25170298.1
(22) Anmeldetag: 14.04.2025
(51) Int. Cl.: E04H 17/16

(54) **ABDECKLEISTE FÜR EINEN ZAUNPFOSTEN EINES GITTERMATTENZAUNS UND GITTERMATTENZAUN**

(30) Priorität: 12.04.2024 DE 102024110247
(71) Anmelder: Schmudde, Benjamin, 44575 Castrop-Rauxel (DE); Schmudde, Philip, 44575 Castrop-Rauxel (DE)
(72) Erfinder: Schmudde, Benjamin, 44575 Castrop-Rauxel (DE); Schmudde, Philip, 44575 Castrop-Rauxel (DE)
(74) Vertreter: Gesthuysen Patentanwälte

(57) **Zusammenfassung**

Eine Abdeckleiste (1) für einen Zaunpfosten (2) eines Gittermattenzauns (3), wobei die Abdeckleiste (1) eine Vorderseite (11), eine Rückseite (12) und mehrere Durchstecköffnungen (13) für jeweils eine Befestigungsschraube (5) aufweist, die sich jeweils von der Vorderseite (11) bis zur Rückseite (12) erstrecken, wobei die Abdeckleiste (1) im montieren Zustand parallel zum Zaunpfosten (2) angeordnet und die Rückseite (12) der Abdeckleiste (1) dem Zaunpfosten (2) zugewandt ist.

Die Abdeckleiste (1) ist dadurch besonders einfach herstellbar, dass die Abdeckleiste (1) als Hohlprofil aus Kunststoff ausgebildet ist und dass das Hohlprofil mehrere Rippen (16) aufweist, die jeweils die Vorderseite (11) der Abdeckleiste (1) mit der Rückseite (12) der Abdeckleiste (1) verbinden.

## Beschreibung

Die Erfindung betrifft eine Abdeckleiste für einen Zaunpfosten eines Gittermattenzauns, wobei die Abdeckleiste eine Vorderseite, eine Rückseite und mehrere Durchstecköffnungen für jeweils eine Befestigungsschraube aufweist, die sich jeweils von der Vorderseite bis zur Rückseite erstrecken. Im montieren Zustand ist die Abdeckleiste parallel zum Zaunpfosten angeordnet und die Rückseite der Abdeckleiste dem Zaunpfosten zugewandt.

Darüber hinaus betriff die Erfindung auch einen Gittermattenzaun mit mehreren Gittermatten, mehreren Zaunpfosten und mehreren Abdeckleisten, wobei jeweils zwei Gittermatten mittels mehrerer Auflageböcke und mehrerer Befestigungsschrauben an einem Zaunpfosten befestigt sind. Die einzelnen Auflageböcke weisen jeweils eine Vorderseite, eine Rückseite und eine Durchstecköffnung für eine Befestigungsschraube auf, wobei die Vorderseite der einzelnen Auflageböcke der Anlage von Stäben zweier benachbart angeordneter Gittermatten und die Rückseite der Anlage des jeweiligen Auflagebocks an einen Zaunpfosten dient.

Zäune, die aus Gittermatten bestehen, werden sowohl im privaten als auch im gewerblichen Bereich umfangreich eingesetzt, um Grundstücke abzugrenzen oder einzugrenzen. Die einzelnen Gittermatten, die aus mehreren vertikalen und horizontalen Stäben bestehen, sind in verschiedenen Höhen und Breiten erhältlich. Derartige Gittermatten werden häufig auch als Doppelstabmatten bezeichnet, da in der Regel die vertikalen Stäbe mit mehreren Paaren von parallel zueinander angeordneten horizontalen Stäben verschweißt sind. Aufgrund ihres minimalistischen Designs fügen sich Gittermattenzäune in jede Umgebung ein. Die Einsatzmöglichkeiten sind aufgrund der verschiedenen Ausführungen und Fertigungsweisen vielfältig.

Beim Aufstellen eines Zauns werden die einzelnen Gittermatten jeweils an entsprechenden Zaunpfosten befestigt. Aus der Praxis bekannte Zaunpfosten verfügen über mehrere, in Längsrichtung eines Zaunpfostens mit Abstand zueinander am Zaunpfosten montierte Auflageböcke, an die zwei Gittermatten eingehängt werden können. Die einzelnen Auflageböcke werden mittels Schrauben am Zaunpfosten befestigt, wozu Blindnieten mit entsprechendem Innengewinde in Löcher im hohlen Zaunpfosten eingebracht werden. Zur Sicherung der Gittermatten kann jeweils eine Montageplatte pro Auflagebock mittels der Schraube gegen die äußeren vertikalen Stäbe der eingehängten Gittermatten gepresst werden. Alternativ zur Verwendung jeweils einer Montageplatte pro Auflagebock kann auch eine über die Länge des Zaunpfostens sich erstreckende Abdeckleiste mittels der Schrauben an den Auflageböcken oder dem Zaunpfosten befestigt werden. Außer zur Befestigung werden Abdeckleisten auch aus optischen Gründen verwendet, da sie den Mattenstoß zwischen zwei Gittermatten an einem Zaunpfosten abdecken, sodass der Zaun als eine harmonische Fläche empfunden wird.

Ein derartiger Zaun, bei dem die Auflageböcke mittels Schrauben, die in Nietmuttern im Zaunpfosten eingeschraubt werden, befestigt werden, ist aus der EP 2 020 473 A2 bekannt. Gemäß dieser Druckschrift soll die Montage eines Abdeckblechs am Zaunpfosten dadurch vereinfacht werden, dass in den vom Zaunpfosten wegweisenden Randkanten der U-Schenkel des U-förmigen Auflagebocks jeweils ein Fixierschlitze eingebracht ist, wobei die Fixierschlitze zur Aufnahme entsprechender Blechkanten des Abdeckblechs dienen, sodass das Abdeckblech nicht an den Auflageblöcken festgeschraubt werden muss.

Eine etwas andere Art der Befestigung von Gittermatten an Zaunpfosten ist aus der DE 299 06 653 U1 bekannt. Auch diese Zaunbefestigung weist einem Zaunpfosten, einen Auflagebock und eine Befestigungsschraube auf, wobei der Auflagebock eine Durchstecköffnung für die Befestigungsschraube aufweist. Anstelle einer Niet wird bei dieser Zaunbefestigung ein Dübel als Haltemittel durch die Durchstecköffnung im Auflagebock in ein entsprechendes Loch im Zaunpfosten eingesteckt. Am Dübel sind Widerhaken ausgebildet, die die das Loch im Zaunpfosten umgebende Wand des Zaunpfostens hintergreifen, sodass ein Auflagebock nach dem Einstecken des Dübels am Zaunpfosten vormontiert ist. Um einen festen Sitz zu erreichen, wird nach dem Einhängen der Gittermatten an dem Auflagebock, eine Befestigungsschraube in den Dübel eingeschraubt, wodurch der Dübel gespreizt und somit gegen den Rand des Lochs im Zaunpfosten gedrückt wird. Bei einer Ausführungsvariante erfolgt die Befestigung der vertikalen Zaunstege am Zaunpfosten mittels eines zusätzlichen Halteblechs, wozu eine Schraube durch ein Loch im Halteblech in den im Auflagebock bzw. im Zaunpfostens eingesetzten Dübel eingeschraubt wird.

Der vorliegenden Erfindung liegt die Aufgabe zugrunde, eine eingangs beschriebene Abdeckleiste zur Verfügung zu stellen, die bei guter Funktionalität einfach herstellbar ist. Darüber hinaus soll auch ein Gittermattenzaun zur Verfügung gestellt werden, bei dem die Abdeckleiste eingesetzt und einfach an einem Zaunpfosten befestigt werden kann.

Diese Aufgabe ist bei der eingangs beschriebenen Abdeckleiste mit den Merkmalen des Patentanspruchs 1 dadurch gelöst, dass die Abdeckleiste als Hohlprofil aus Kunststoff ausgebildet ist, wobei das Hohlprofil mehrere Rippen aufweist, die jeweils die Vorderseite der Abdeckleiste mit der Rückseite der Abdeckleiste verbinden. Durch die Ausbildung der Abdeckleiste als Hohlprofil aus Kunststoff und nicht wie bisher üblich aus Stahlblech, ist die Herstellung der Abdeckleiste sehr einfach und kostengünstig möglich. Durch das geringere Gewicht vereinfacht sich darüber hinaus auch der Transport der Abdeckleisten zum Einsatzort.

Die Abdeckleiste kann dabei insbesondere durch Extrudieren hergestellt werden, wobei aufgrund der hohen Effizienz des Verfahrens gerade bei der Herstellung von Serienprodukten, um die es sich bei Abdeckleisten handelt, nur geringe Herstellungszeiten benötigt werden. Beim Extrudieren wird das Kunststoffmaterial in Pulver- oder Granulatform in den Extruder eingebracht und unter hohem Druck und hoher Temperatur in zähflüssigem Zustand durch eine formgebende Öffnung, die sogenannte Düse gepresst. Dabei entsteht ein Körper nahezu beliebiger Länge, der den gleichen Querschnitt wie die Düse aufweist und im Anschluss zu einem fertigen Endprodukt weiterverarbeitet werden kann. Vorliegend kann dabei eine nahezu beliebig lange Abdeckleiste je nach Wunsch und sehr flexibel auf unterschiedliche Längen abgeschnitten werden. Das bei der Herstellung der Abdeckleiste verwendete Kunststoffmaterial weist vorzugsweise eine UV-Stabilisator auf, sodass die Abdeckleiste auch bei längerer Sonneneinstrahlung farbbeständig ist.

Durch die im Hohlprofil der Abdeckleiste ausgebildeten Rippen, die die einander gegenüberliegenden Längsseiten der Abdeckleiste, die Vorderseite und die Rückseite, miteinander verbinden, weist die Abdeckleiste auch bei geringer Wandstärke eine ausreichend hohe Steifigkeit auf, sodass die Abdeckleiste einfach mit Hilfe von Befestigungsschrauben an einem entsprechenden Zaunpfosten befestigt werden kann. Vorzugsweise erstrecken sich die einzelnen Rippen dabei parallel zueinander in Längsrichtung der Abdeckleiste. Durch das im Vergleich zu einer Abdeckleiste aus Stahlblech wesentlich geringere Gewicht bei gleichzeitig ausreichend hoher Verwindungssteifigkeit ist die Handhabung der Abdeckleiste bei der Montage am Zaunpfosten besonders einfach.

Gemäß einer bevorzugten Ausgestaltung sind die Durchstecköffnungen bezogen auf die Breite der Abdeckleiste im mittleren Bereich der Abdeckleiste, insbesondere auf der Mittelachse der Abdeckleiste, angeordnet und jeweils rechts und links der Durchstecköffnungen mehrere Rippen ausgebildet. Vorzugsweise sind dabei eine gerade Anzahl an Rippen, beispielsweise vier, sechs oder acht Rippen vorgesehen. Zwischen den beiden mittleren Rippen sind dann die einzelnen Durchstecköffnungen in Längsrichtung der Abdeckleiste mit Abstand zueinander ausgebildet. Dadurch erhält der die einzelnen Durchstecköffnungen umgebende Bereich der Vorderseite und der Rückseite der Abdeckleiste eine ausreichende Stabilität, sodass insbesondere die Vorderseite beim Einschrauben der Befestigungsschrauben in entsprechende Gewinde im Zaunpfosten nicht zu stark verbogen wird. Die weiteren Rippen, die zwischen den mittleren Rippen und den Außenseiten der Abdeckleiste ausgebildet sind, dienen insbesondere dazu, eine ausreichend hohe Verwindungssteifigkeit und Stabilität der Abdeckleiste auch bei größeren Längen von 2000 mm und mehr zu gewährleisten.

Die Abdeckleiste weist vorzugsweise einen rechteckigen Querschnitt auf, wobei die Länge und die Breite der Abdeckleiste an die Länge und die Breite des entsprechenden Zaunpfostens angepasst ist, an dem die Abdeckleiste befestigt werden soll. Insbesondere entspricht dabei sowohl die Länge als auch die Breite der Abdeckleiste der Länge und Breite des entsprechenden Zaunpfostens. Die Abdeckleiste weist dabei vorzugsweise unabhängig von ihrer Länge stets die gleiche Bereite und auch die gleiche Tiefe auf, wobei die Breite ein Mehrfaches der Tiefe beträgt. Bei einer Breite von beispielsweise ca. 40 mm kann die Abdeckleiste eine Tiefe von 4 - 8 mm, insbesondere von 5 - 7 mm aufweisen.

Gemäß einer weiteren Ausgestaltung der Abdeckleiste sind die Durchstecköffnungen auf der Vorderseite der Abdeckleiste jeweils von einer Vertiefung zur Aufnahme des Schraubenkopfes einer Befestigungsschraube umgeben. Der Schraubenkopf steht dadurch nicht über die Vorderseite der Abdeckleiste über, wenn die Abdeckleiste mit Hilfe der Befestigungsschrauben am Zaunpfosten befestigt ist, sodass die Abdeckleiste auch im montierten Zustand eine ebene, homogen wirkende Vorderseite aufweist.

Der eingangs genannte Gittermattenzaun weist gemäß dem Patentanspruch 8 neben mehreren Gittermatten, mehreren Zaunpfosten und mehreren Auflageböcken sowie einer entsprechenden Anzahl an Befestigungsschrauben mehrere erfindungsgemäße Abdeckleisten auf, die jeweils mittels mehrerer Befestigungsschrauben an einem Zaunpfosten befestigt sind. Vorzugsweise entspricht dabei die Anzahl der Abdeckleisten der Anzahl der Zaunpfosten, sodass an jedem Zaunpfosten der Mattenstoß zwischen zwei benachbarten Gittermatten von einer Abdeckleiste abgedeckt ist. Der Gittermattenzaun weist dann eine harmonische Fläche auf, wobei die Farbe der Abdeckleisten vorzugsweise an die Farbe der Zaunpfosten und der Gittermatten angepasst ist. Da die Abdeckleisten auf Kunststoff hergestellt sind, können diese nahezu jede beliebige Farbe aufweisen.

Die Befestigung der Gittermatten an den an den einzelnen Zaunpfosten angebrachten Auflageböcken erfolgt so, wie dies grundsätzlich aus der Praxis bekannt ist, indem zunächst zwei Gittermatten in die Auflageböcke eines Zaunpfostens eingehängt werden. Zur Sicherung der Gittermatten wird dann die Abdeckleiste mittels der Befestigungsschraube gegen die eingehängten Gittermatten gepresst.

Die Auflageböcke können dadurch besonders einfach zur Befestigung von zwei Gittermatten an einem Zaunpfosten eingesetzt werden, dass die Auflageböcke H-förmig ausgebildet sind. Die Auflageböcke weisen dann jeweils zwei von der Vorderseite abstehende Schenkel und zwei von der Rückseite abstehende Schenkel auf. Die an der Vorderseite abstehenden Schenkel dienen dabei zur seitlichen Anlage von zwei vertikalen Stäben zweier Gittermatten und die an der Rückseite abstehenden Schenkel zur seitlichen Anlage am Zaunpfosten, sodass die Auflageböcke nicht senkrecht zur Längsachse des Zaunpfostens verrutschen können.

Die Auflageböcke bestehen vorzugsweise ebenfalls aus Kunststoff, insbesondere aus Polypropylen, sodass die Auflageböcke einfach maschinell, beispielsweise durch Spritzgießen hergestellt werden können. Vorzugsweise weist das Material der Auflageböcke ebenso wie das Material der Abdeckleisten einen UV-Stabilisator auf, damit die Auflageböcke auch bei langer Sonneneinstrahlung farbbeständig sind.

Gemäß einer vorteilhaften Ausgestaltung des Gittermattenzauns ist an dem oberen Ende der einzelnen Zaunpfosten jeweils eine Pfostenkappe befestigt ist, die einen oberen Abschluss des Zaunpfostens bildet. Da es sich bei dem Zaunpfosten um einen hohlen Pfosten handelt, wird der Zaunpfosten somit durch die Pfostenkappe nach oben verschlossen, sodass kein Wasser oder Dreck in das Innere des Zaunpfostens gelangt. Die Pfostenkappen weisen vorzugsweise jeweils einen Überstand auf, der das obere Ende der am Zaunpfosten befestigten Abdeckleiste übergreift. Dadurch wird auch die als Hohlprofil ausgebildete Abdeckleiste nach oben verschlossen, sodass auch in die Abdeckleiste kein Wasser oder Dreck von oben eindringen kann. Außerdem wird die Abdeckleiste dann durch die Pfostenkappe zusätzlich in ihrer Position fixiert.

Gemäß einer Ausgestaltung des Gittermattenzauns ist den einzelnen Auflageböcken jeweils eine Montageplatte mit einer Durchstecköffnung derart zugeordnet, dass die Abdeckleisten jeweils mit ihrer Rückseite an den Montageplatten der Auflageböcke eines Zaunpfostens anliegen. Die Montageplatten dienen dabei zur zusätzlichen Fixierung der Gittermatten an den einzelnen Auflageböcken. Darüber hinaus ist durch die Verwendung der Montageplatten auch eine flächige Anlage der Abdeckleiste an den jeweiligen Zaunpfosten gewährleistet.

Im Einzelnen gibt es mehrere Möglichkeiten, die erfindungsgemäße Abdeckleiste auszugestalten und weiterzubilden. Dazu wird verwiesen sowohl auf die nachgeordneten Patentansprüche als auch auf die nachfolgende Beschreibung eines bevorzugten Ausführungsbeispiels in Verbindung mit der Zeichnung. In der Zeichnung zeigen
- Fig. 1: einen Ausschnitt eines Gittermattenzauns mit zwei Gittermatten, einem Zaunpfosten und einer am Zaunpfosten befestigten Abdeckleiste,
- Fig. 2: eine perspektivische Darstellung des oberen Endes des Zaunpfostens, mit einem Auflagebock und einer Abdeckleiste, im noch nicht montierten Zustand,
- Fig. 3: eine perspektivische Darstellung des oberen Endes des Zaunpfostens gemäß Fig. 2, im montierten Zustand,,
- Fig. 4: die Abdeckleiste von vorne,
- Fig. 5: ein Ende der Abdeckleiste, schräg von oben, und
- Fig. 6: die Abdeckleiste von oben.

Fig. 1 zeigt eine Abdeckleiste 1 für einen Zaunpfosten 2 eines ausschnittsweise dargestellten Gittermattenzauns 3, mit zwei an dem Zaunpfosten 2 befestigten Gittermatten 4. An dem Zaunpfosten 2 sind mehrere Auflageböcke 6 angeordnet, von denen in Fig. 1 die beiden oberen dargestellt sind. Die Auflageböcke 6 sind jeweils mit einer Befestigungsschraube 5 am Zaunpfosten 2 befestigt. Auch die Abdeckleiste 1 ist mittels der Befestigungsschrauben 5 am Zaunpfosten 2 fixiert, sodass die Abdeckleiste 1 den Mattenstoß zwischen den beiden am Zaunpfosten 2 befestigten Gittermatten 4 abdeckt.

Durch die Abdeckleiste 1 werden auch die beiden Gittermatten 4 am Zaunpfosten 2 bzw. an den Auflageböcken 6 fixiert, indem die äußeren vertikalen Stäbe 41 der beiden eingehängten Gittermatten 4 von der Abdeckleiste 1 mittels der Befestigungsschraube 5 gegen einen Auflagebock 6 gepresst werden. Die Befestigungsschrauben 5 dienen somit sowohl zur Fixierung der Auflageböcke 6 am Zaunpfosten 2 als auch zur Fixierung der Abdeckleiste 1 am Zaunpfosten 2 und damit auch zur Fixierung der Gittermatten 4 an den Auflageböcken 6.

Die Fig. 2 und 3 zeigen eine perspektivische Darstellung des oberen Endes des Zaunpfostens 2 mit einem Auflagebock 6 und einer Abdeckleiste 1, wobei in Fig. 2 der Auflagebock 6 und die Abdeckleiste 1 noch nicht am Zaunpfosten 2 montiert ist, während Fig. 3 den Zaunpfosten 2 mit montiertem Auflagebock 6 und montierter Abdeckleiste 1 zeigt. Im montieren Zustand ist die Abdeckleiste 1 dann parallel zum Zaunpfosten 2 angeordnet.

Am oberen Ende des Zaunpfostens 2 ist eine Pfostenkappe 7 befestigt, die einen Überstand 71 aufweist, der das obere Ende der am Zaunpfosten 2 befestigten Abdeckleiste 1 übergreift. Die Pfostenkappe 7 dient dann nicht nur als oberer Abschluss des Zaunpfostens 2, sondern auch als oberer Abschluss der Abdeckleiste 1. Durch die Pfostenkappe 7 und den Überstand werden somit sowohl der hohle Zaunpfosten 2 als auch die hohle Abdeckleiste 1 nach oben verschlossen, sodass kein Wasser oder Dreck von oben in den Zaunpfosten 2 und die Abdeckleiste 1 eindringen kann.

Wie insbesondere aus Fig. 2 ersichtlich ist, weist der Auflagebock 6 eine Vorderseite 61, eine Rückseite 62 und eine Durchstecköffnung 63 auf, die sich von der Vorderseite 61 durch den Auflagebock 6 bis zur Rückseite 62 erstreckt. Die Durchstecköffnung 63 dient zur Aufnahme einer Befestigungsschraube 5, mit der der Auflagebock 6 am Zaunpfosten 2 befestigt werden kann, wozu im Zaunpfosten 2 ein Innengewinde 21 vorgesehen ist. Das Innengewinde 21 ist vorzugsweise in einem im Zaunpfosten 2 ausgebildeten Lochkragen eingebracht. Im montierten Zustand des Auflagebocks 6 am Zaunpfosten 2 dient die Vorderseite 61 der Anlage der Stäbe 41 der Gittermatten 4 und die Rückseite 62 der Anlage des Auflagebocks 6 am Zaunpfosten 2.

Damit der Auflagebock 6 am Zaunpfosten 2 befestigt werden kann, bevor die Befestigungsschraube 5 in das Innengewinde 21 im Zaunpfosten 2 eingeschraubt wird, weist der Auflagebock 6 an seiner dem Zaunpfosten 2 zugewandten Rückseite 62 mehrere, vorliegende vier Rastelemente 64 auf, die in korrespondierende Öffnungen 22 im Zaunpfosten 2 eingesteckt werden können. Der Auflagebock 6 kann so einfach am Zaunpfosten 2 vormontiert werden, bevor er nach dem Einhängen der Gittermatten 4 mittels der Befestigungsschraube 5 am Zaunpfosten 2 fixiert wird. Die Rastelemente 64 sind so an der Rückseite 62 des Auflagebocks 6 angeordnet, dass sich die Durchstecköffnung 63 zentral zwischen den Rastelementen 64 befindet.

Wie aus Fig. 2 und 3 ersichtlich ist, ist der Auflagebock 6 H-förmig ausgebildet. Der Auflagebock 6 weist dazu zwei von der Vorderseite 61 abstehende Schenkel 65 und zwei von der Rückseite 62 abstehende Schenkel 66 auf. Die von der Vorderseite 61 abstehenden Schenkel 65 dienen jeweils zur seitlichen Anlage des äußeren vertikalen Stabs 41 einer Gittermatte 4 am Auflagebock 6, sodass die Gittermatten 4 einfach positioniert werden können. Außerdem weist der Auflagebock 6 am oberen und unteren Rand der von der Vorderseite 61 abstehenden Schenkel 65 noch jeweils eine Nase 67 auf, wobei im montierten Zustand der Gittermatten 4 die oberen Nasen 67 zwischen die beiden parallelen horizontalen Stäbe 42 der Gittermatten 4 greifen. Dadurch weisen die Gittermatten 4 einen definierten Abstand zum Zaunpfosten 2 auf. Die von der Rückseite 62 abstehenden Schenkel 66 dienen zur seitlichen Anlage des Auflagebocks 6 am Zaunpfosten 2, sodass der Auflagebock 6 nicht senkrecht zur Längserstreckung des Zaunpfostens 2 verrutschen kann.

Insbesondere aus der separaten Darstellung der Abdeckleiste 1 in den Figuren 4 bis 6 ist erkennbar, dass die Abdeckleiste 1 eine Vorderseite 11, eine parallel zur Vorderseite 11 verlaufende Rückseite 12 und mehrere Durchstecköffnungen 13 aufweist. Die Durchstecköffnungen 13 erstrecken sich jeweils von der Vorderseite 11 bis zur Rückseite 12, also durch die Abdeckleiste 1 durch, sodass durch jede Durchstecköffnung 13 eine Befestigungsschraube 5 durchgesteckt und in ein Innengewinde 21 im Zaunpfosten 2 eingeschraubt werden kann. Die Abdeckleiste 1 weist noch zwei Seitenwände 14, 15 auf, die parallel zueinander und senkrecht zur Vorderseite 11 und zur Rückseite 12 angeordnet sind, sodass die Abdeckleiste 1 einen rechteckigen Querschnitt hat.

Aus den Fig. 5 und 6 ist erkennbar, dass die Abdeckleiste 1 als Hohlprofil ausgebildet ist, wobei das Hohlprofil bzw. die Abdeckleiste 1 mehrere Rippen 16 aufweist, die jeweils die Vorderseite 11 der Abdeckleiste 1 mit der Rückseite 12 der Abdeckleiste 1 verbinden. Die Rippen 16 sind somit senkrecht zur Vorderseite 11 und zur Rückseite 12 und damit parallel zu den Seitenwänden 14, 15 ausgerichtet und verlaufen in Längsrichtung der Abdeckleiste 1.

Die Durchstecköffnungen 13 sind bezogen auf die Breite B der Abdeckleiste 1 im mittleren Bereich der Abdeckleiste 1 angeordnet, insbesondere auf der Mittelachse der Abdeckleiste 1, wobei jeweils rechts und links der Durchstecköffnungen 13 mehrere, vorliegende jeweils drei Rippen 16 ausgebildet sind. Die Abdeckleiste 1 weist bei dem dargestellten Ausführungsbeispiel somit insgesamt sechs Rippen 16 auf, wobei die Erfindung unabhängig von der Anzahl der Rippen 16 ist. Es können sowohl mehr als auch weniger als die dargestellte Anzahl an Rippen 16 vorgesehen sein. Die einzelnen Durchstecköffnungen 13 sind in Längsrichtung der Abdeckleiste 1 mit Abstand zueinander zwischen den beiden mittleren Rippen 16 ausgebildet, wodurch der die einzelnen Durchstecköffnungen 13 umgebende Bereich der Vorderseite 11 und der Rückseite 12 der Abdeckleiste 1 eine ausreichende Stabilität aufweist, sodass die Abdeckleiste 1 bzw. deren Vorderseite 11 beim Einschrauben der Befestigungsschrauben 5 in das Innengewinde 21 im Zaunpfosten 2 nicht zu stark verbogen bzw. eingedrückt wird.

Die vorzugsweise durch Extrudieren aus Kunststoff hergestellte Abdeckleiste 1 weist eine Länge L und Breite B auf, die an die Länge und Breite des Zaunpfostens 2 angepasst ist, an dem die Abdeckleiste 1 befestigt werden soll. Grundsätzlich kann die Abdeckleiste 1 jedoch nahezu beliebige Abmessungen, insbesondere unterschiedliche Längen aufweisen, da auch die Zaunpfosten 2 in der Praxis in unterschiedlichen Längen vertrieben werden. Die Breite B der Abdeckleiste 1 beträgt dabei ein Mehrfaches der Tiefe T, wie insbesondere aus Fig. 5 und 6 ersichtlich ist.

### Bezugszeichen

- 1.: Abdeckleiste
- 11.: Vorderseite
- 12.: Rückseite
- 13.: Durchstecköffnung
- 14, 15.: Seitenwände
- 16.: Rippen
- 2.: Zaunpfosten
- 21.: Innengewinde
- 22.: Öffnungen
- 3.: Gittermattenzaun
- 4.: Gittermatten
- 41.: vertikale Stäbe
- 42: horizontale Stäbe
- 5.: Befestigungsschraube
- 51.: Schraubenkopf
- 6.: Auflagebock
- 61.: Vorderseite
- 62.: Rückseite
- 63.: Durchstecköffnung
- 64.: Rastelemente
- 65.: Schenkel Vorderseite
- 66.: Schenkel Rückseite
- 67.: Nasen
- 7.: Pfostenkappe
- 71.: Überstand
- L: Länge
- B: Breite
- T: Tiefe

## Patentansprüche

1. Abdeckleiste (1) für einen Zaunpfosten (2) eines Gittermattenzauns (3), wobei die Abdeckleiste (1) eine Vorderseite (11), eine Rückseite (12) und mehrere Durchstecköffnungen (13) für jeweils eine Befestigungsschraube (5) aufweist, die sich jeweils von der Vorderseite (11) bis zur Rückseite (12) erstrecken,
wobei die Abdeckleiste (1) im montieren Zustand parallel zum Zaunpfosten (2) angeordnet und die Rückseite (12) der Abdeckleiste (1) dem Zaunpfosten (2) zugewandt ist,
**dadurch gekennzeichnet,**
**dass** die Abdeckleiste (1) als Hohlprofil aus Kunststoff ausgebildet ist und dass das Hohlprofil mehrere Rippen (16) aufweist, die jeweils die Vorderseite (11) der Abdeckleiste (1) mit der Rückseite (12) der Abdeckleiste (1) verbinden.

2. Abdeckleiste (1) nach Anspruch 1, **dadurch gekennzeichnet, dass** die Rippen (16) jeweils in Längsrichtung der Abdeckleiste (1) verlaufen.

3. Abdeckleiste (1) nach Anspruch 1 oder 2, **dadurch gekennzeichnet, dass** die Durchstecköffnungen (13) bezogen auf die Breite der Abdeckleiste (1) im mittleren Bereich der Abdeckleiste (1) angeordnet sind.

4. Abdeckleiste (1) nach Anspruch 2 oder 3, **dadurch gekennzeichnet, dass** jeweils rechts und links der Durchstecköffnungen (13) mehrere Rippen (16) ausgebildet sind.

5. Abdeckleiste (1) nach einem der Ansprüche 1 bis 4, **dadurch gekennzeichnet, dass** die Abdeckleiste (1) einen rechteckigen Querschnitt aufweist.

6. Abdeckleiste (1) nach einem der Ansprüche 1 bis 5, **dadurch gekennzeichnet, dass** die Durchstecköffnungen (13) auf der Vorderseite (11) der Abdeckleiste (1) jeweils von einer Vertiefung zur Aufnahme des Schraubenkopfes (51) einer Befestigungsschraube (5) umgeben ist.

7. Abdeckleiste (1) nach einem der Ansprüche 1 bis 6, **dadurch gekennzeichnet, dass** die Abdeckleiste (1) durch Extrudieren hergestellt ist, wobei der Kunststoff vorzugsweise einen UV-Stabilisator aufweist.

8. Gittermattenzaun (3) mit mehreren Gittermatten (4) und mehreren Zaunpfosten (2), wobei jeweils zwei Gittermatten (4) mittels mehrerer Auflageböcke (6) und mehrerer Befestigungsschrauben (5) an einem Zaunpfosten (2) befestigt sind,
wobei die einzelnen Auflageböcke (6) jeweils eine Vorderseite (61), eine Rückseite (62) und eine Durchstecköffnung (63) für eine Befestigungsschraube (5) aufweisen, wobei die Vorderseite (61) der einzelnen Auflageböcke (6) der Anlage von Stäben (41) zweier benachbart angeordneter Gittermatten (4) an den jeweiligen Auflagebock (6) und die Rückseite (62) der Anlage des jeweiligen Auflagebocks (6) an einen Zaunpfosten (2) dient,
und mit mehreren Abdeckleisten (1), die jeweils mittels mehrerer Befestigungsschrauben (5) an einem Zaunpfosten (2) befestigt sind,
**dadurch gekennzeichnet,**
**dass** die Abdeckleisten (1) nach einem der Ansprüche 1 bis 7 ausgebildet sind.

9. Gittermattenzaun (3) nach Anspruch 8, **dadurch gekennzeichnet, dass** die Auflageböcke (6) an ihrer dem Zaunpfosten (2) zugewandten Rückseite (62) jeweils mehrere Rastelemente (64) aufweisen und im Zaunpfosten (2) mehrere Öffnungen (22) zur Aufnahme jeweils eines Rastelements (64) ausgebildet sind, wobei die Durchstecköffnung (63) eines Auflagebocks (6) vorzugsweise zentral zwischen den Rastelementen (64) des Auflagebocks (6) angeordnet ist.

10. Gittermattenzaun (3) nach Anspruch 8 oder 9, **dadurch gekennzeichnet, dass** an den einzelnen Zaunpfosten (2) jeweils an ihrem oberen Ende eine Pfostenkappe (7) befestigt ist, wobei die Pfostenkappen (7) vorzugsweise jeweils einen Überstand (71) aufweisen, der das obere Ende der am Zaunpfosten (2) befestigten Abdeckleiste (1) übergreift.
